# EUROPÄISCHE PATENTSCHRIFT

(11) **EP 0 878 017 B1**
(45) Veröffentlichungstag und Bekanntmachung des Hinweises auf die Patenterteilung: **22.12.1999**
(21) Anmeldenummer: 97900968.5
(22) Anmeldetag: 09.01.1997
(51) Int. Cl.: H01H 9/28

(54) **ABSCHLIESSBARE BETÄTIGUNGSVORRICHTUNG FÜR EINEN DREHSCHALTER**
LOCKABLE ACTUATING DEVICE FOR A ROTARY SWITCH
DISPOSITIF D'ACTIONNEMENT VERROUILLABLE POUR COMMUTATEUR ROTATIF

(30) Priorität: 30.01.1996 DE 19603238
(43) Veröffentlichungstag der Anmeldung: 18.11.1998
(73) Patentinhaber: Moeller GmbH, 53115 Bonn (DE)
(72) Erfinder: UNKEL, Johannes, D-53343 Wachtberg (DE)
(86) Internationale Anmeldenummer: EP9700050
(87) Internationale Veröffentlichungsnummer: WO9728551

(56) Entgegenhaltungen:
- CH-A- 631 828
- DE-A- 2 304 645
- DE-A- 4 206 378
- DE-A- 4 321 981
- DE-B- 1 200 923
- US-A- 1 597 832
- US-A- 5 213 308

## Beschreibung

### Technisches Gebiet

Die Erfindung betrifft eine abschließbare Betätigungsvorrichtung für einen Drehschalter gemäß Oberbegriff von Patentanspruch 1, siehe US-A 5 213 308.

### Stand der Technik

Aus der Druckschrift CH 631 828 A5 ist eine vergleichbare Abschließvorrichtung bekannt. Eine auf eine Schaltwelle eines Drehschalters steckbare und am Drehschalter oder einer Gerätefrontplatte von der Frontseite her befestigbare Grundplatte enthält eine auf die Schaltwelle drehfest steckbare Sperrscheibe mit mindestens einer Ausnehmung, einen zum Eingriff in die Ausnehmung der Sperrscheibe seitlich verschiebbaren, streifenförmigen Riegel und einen an den Riegel senkrecht angeformten, sich parallel zum unteren Rand der Grundplatte erstreckenden Schieber. Der Schieber ragt mit einem Ende seitlich über die Grundplatte und ist am anderen Ende von einer Druckfeder beaufschlagt. Ein auf die Grundplatte aufsetzbarer Deckel deckt die Grundplatte samt dem Schieber ab. Der Schieber und der den Schieber umgebende Teil des Deckels sind mit bei gedrücktem Schieber korrespondierenden Löchern versehen, in welche mindestens ein Vorhänge- bzw. Bügelschloß zur Verriegelung des Drehschalters steckbar ist. In diesem verriegelten Zustand kann der Deckel nicht abgenommen werden, so daß ein Lösen der Verriegelung unmöglich ist. Von Nachteil ist die durch die vom Drehgriff getrennte Abschließvorrichtung unbefriedigende Baugröße und Anzahl der Bauelemente.

Eine Betätigungsvorrichtung nach DE 42 06 378 A1, bestehend aus einem Drehgriff, der mit einer Schaltwelle eines Schaltgerätes in Drehrichtung eine formschlüssige Verbindung bildet und in axialer Richtung form- oder kraftschlüssig auf der Schaltwelle aufgeschnappt ist, weist als Abschließvorrichtung einen Schwenkhebel auf, der in der verschwenkten Stellung sowohl die Drehbewegung des Drehgriffes als auch das Abziehen von der Schaltwelle sperrt. Dafür weist der Schwenkhebel eine Nase auf, die in eine radial angeordnete Bohrung der Schaltachse greift. Die Drehbewegung wird durch eine Sperrvorrichtung oder eine Aussparung in der Gehäusewand gesperrt. In Bohrungen des Schwenkhebels können Schließ- oder Plombiervorrichtungen als Schutz gegen unbefugtes Bedienen eingesetzt werden. Der Nachteil dieser Lösung besteht darin, daß das Schaltwellenende sehr genau auf die Nase des Schwenkhebels abgestimmt sein muß, was bei unterschiedlichen Abständen des Schalters von der Frontplatte oder bei unterschiedlichen Frontplattenstärken nicht zu realisieren ist. Weiterhin ist es bei einer Vielzahl von Drehschaltern notwendig, daß der Drehgriff mit der Schaltwelle nicht ohne weiteres abziehbar verbunden ist.

Nach DE-AS 1 200 923 ist eine abschließbare Betätigungsvorrichtung mit einem Drehgriff bekannt, der mittels eines Sicherungsstiftes auf der Schaltwelle eines Drehschalters befestigt ist. Im Drehgriff ist ein Sperrhebel in einem Lagerbock schwenkbar gelagert, der in einer Aussparung des Drehgriffes gehalten ist und in dem ein mit dem Sperrhebel kraftschlüssig gekuppelter sowie in eine entsprechende Aussparung des Drehschaltergehäuses eingreifender Sperrbolzen axial beweglich gelagert ist. Der Sperrhebel ist in einer vom Drehschalter abgewendeten offenen Nut des Drehgriffes bewegbar und mit einem Langloch zur Aufnahme von Bügel schlössern versehen. In der Ruhelage besitzt der Sperrhebel eine über die Seitenfläche des Drehgriffes gering überragende Angriffsfläche. Eine sich einerseits an einer Grundplatte des Lagerbocks und anderseits an einem Ansatz des Sperrbolzens abstützende schraubenförmige Feder hält den Sperrhebel in seiner Ruhelage. Ein Querstift verbindet den Sperrbolzen über ein Langloch mit dem Sperrhebel. Nachteilig ist die umständliche und genau abzumessende Befestigung des Drehgriffes auf der Schaltwelle, die fehlende Möglichkeit, Veränderungen hinsichtlich der Abschließstellungen vornehmen zu können, sowie die bestehende Gefahr, den abgeschlossenen Drehschalter durch Entfernen von Drehgriff und/oder Drehschaltergehäuseteilen manipulieren zu können.

Nach US 5 213 308 A ist eine Betätigungseinrichtung mit einem auf einer Antriebswelle eines handbetätigten Ventils drehfest geklemmten Drehgriff, mit einem senkrecht zur Antriebswelle im Drehgriff verschieblich gelagerten, von außen betätigbaren Sperrschieber zur Sperrung bzw. Freigabe seiner Abschließöffnung, mit einem parallel zur Antriebswelle verschieblich im Drehgriff gelagerten Sperrbolzen und mit mindestens einer einer Sperrstellung der Betätigungsvorrichtung entsprechenden drehfest angeordneten Aussparung für den sperrenden Eingriff des betätigten Sperrbolzens bekannt. Der Sperrbolzen wird über den Sperrschieber kulissengeführt, was in nachteiliger Weise die Einhaltung enger Toleranzen erfordert.

Nach DE 43 21 981 C2 ist schließlich eine abschließbare Betätigungseinrichtung für einen Drehschalter bekannt mit einer Abdeckhaube, die frontseitig auf den Drehschalter gerastet ist und durch die dessen Schaltwelle reicht, mit einem auf der Schaltwelle drehfest befestigten und vor der Abdeckhaube sitzenden Drehgriff mit einer Abschließöffnung für ein einzuhängendes Bügelschloß und mit einem senkrecht zur Schaltwellenachse im Drehgriff verschieblich gelagerten, von außen betätigbaren Sperrschieber zur Sperrung bzw. Freigabe der Abschließöffnung. Die Abdeckhaube wird mit dem Drehgriff und dem Sperrschieber durch einen Sicherungsring zu einer auf den Drehschalter aufsteckbaren Baugruppe zusammengehalten. Der mit einem Betätigungsfortsatz versehene Sperrschieber ist im wesentlichen rechteckförmig und weist an seiner zum Drehschalter gelegenen Seite eine Nut auf, die in Sperrstellung des Drehgriffes außer Deckung mit einem Führungskragen der Abdeckhaube gelangt, wofür sich aber ein neben der Nut befindlicher Absatz sperrend gegen einen Zwischenraum des Führungskragens legt. Zur Verhinderung unzulässiger Manipulationen an der abgeschlossenen Betätigungsvorrichtung ist durch den abgeschlossenen Drehgriff verdeckt in der Abdeckhaube eine Senkbohrung vorgesehen, die eine Senkschraube zur Verschraubung der Betätigungsvorrichtung auf dem Drehschalter aufnimmt. Nachteilig ist bei dieser Lösung, daß sie hinsichtlich der Positionen ihrer abschließbaren Schaltstellung unverändert festgelegt ist und keine zusätzlichern Abschließpositionen zuläßt.

### Darstellung der Erfindung

Aufgabe der Erfindung ist es daher, eine Betätigungsvorrichtung zu schaffen, die hinsichtlich ihrer Abschließpositionen in einfacher Weise variierbar ist.

Ausgehend von einer abschließbaren Betätigungsvorrichtung der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

Durch den als Abschließvorrichtung dienenden Sperrschieber wird der Sperrbolzen betätigt, der seinerseits mit der drehfesten Sperrscheibe in sperrende Verbindung tritt. Der kraftschlüssig auf der Schaltwelle festgeklemmte Drehgriff vereinigt in sich den Sperrbolzen. Durch die Wahl der Anzahl und der Winkellage der für den Sperrbolzen vorgesehenen Aussparungen in der Sperrscheibe können die abschließbaren Schaltstellungen des Drehschalters nach ihrer Anzahl und ihrer Position festgelegt werden. Auf der Grundplatte sind dagegen keine Sperrmittel vorgesehen.

Eine vorteilhafte Ausgestaltung der Erfindung zeichnet sich durch eine im wesentlichen L-förmige Ausbildung des Sperrschiebers aus, dessen erster Schenkel die Abschließöffnung sperrt bzw. freigibt und gegen dessen zweiten Schenkel sich der Sperrbolzen legt.

Von Vorteil ist auch eine Ablaufschräge des Sperrschiebers zur beaufschlagenden Wirkverbindung mit dem von der Sperrscheibe abgewandten Kopfende des Sperrbolzens. Die Ablaufschräge am Sperrschieber verringert die für ihn aufzuwendende Betätigungskraft.

Von Vorteil ist auch eine um den Sperrbolzen gelagerte sowie sich zwischen dessen Kopfende und dem Inneren des Drehgriffes abstützende schraubenförmige Sperrbolzenfeder. Die um den Sperrbolzen gelagerte Feder stellt ein einfaches, mit dem Sperrbolzen zu montierendes Rückstellmittel dar.

Es ist weiterhin von Vorteil, daß der Sperrschieber in seine Abschließstellung entgegen einer weiteren Federkraft zu verschieben ist. Das weitere Federmittel bewegt den Sperrschieber selbstätig in die nicht abschließbare Stellung, wobei eine sich im Inneren des Drehgriffes zwischen diesem sowie dem Sperrschieber abstützende schraubenförmige Sperrschieberfeder zweckmäßig ist.

Vorteilhaft sind weiterhin mindestens eine Arretieranformung der Sperrscheibe und mindestens eine Arretierausnehmung der Grundplatte zur Aufnahme der Arretieranformung. Arretieranformungen der Sperrscheibe und Arretierausnehmungen der Grundplatte sichern eine eindeutige, verdrehsichere Einbaulage der Sperrscheibe und im erforderlichen Falle die Unverwechselbarkeit mit Sperrscheiben von Betätigungsvorrichtungen anderer Drehschalterausführungen der gleichen Typenreihe, zweckmäßigerweise dadurch, daß die Arretieranformung radial vom kreisförmigen Umfang der Sperrscheibe, die in einer kreisförmigen Vertiefung der Grundplatte angeordnet ist, absteht.

Weiterhin sind eine Betätigungsbohrung im Drehgriff für ein Betätigungselement der Klemmittel in Verlängerung der Schaltwelle und eine Versperrfläche des Sperrschiebers zweckmäßig, die in Abschließstellung des Sperrschiebers in die Betätigungsbohrung reicht. Die axiale Betätigungsbohrung für die Klemmittel der Betätigungsvorrichtung wird durch die Versperrfläche des abgeschlossenen Sperrschiebers verdeckt, wodurch ein Lösen der abgeschlossenen Betätigungsvorrichtung von der Schaltwelle wirksam verhindert wird.

Vorteilhaft ist weiterhin, daß ein Betätigungsfortsatz des Sperrschiebers durch eine radial zur Schaltwellenachse angeordnete Schlitzöffnung des Drehgriffes reicht. Durch den Betätigungsfortsatz läßt sich der Sperrschieber bequem betätigen.

Schließlich ist es von Vorteil, wenn der Drehgriff mit einem Führungsteil einen kreisringförmigen Führungskragen der Grundplatte übergreift. Das Führungsteil des Drehgriffes und der Führungskragen der Grundplatte verhindern das Eindringen von Teilen bzw. Gegenständen in die Betätigungsvorrichtung, insbesondere von Gegenständen zum Versuch unzulässiger Manipulationen an der abgeschlossenen Betätigungsvorrichtung.

### Kurze Beschreibung der Zeichnungen

Die Erfindung soll nachstehend an einem Ausführungsbeispiel, aus dem weiterer Merkmale und Vorteile zu ersehen sind erläutert werden. In der zugehörigen Zeichnung zeigt
- Figur 1:: eine erfindungsgemäße Betätigungsvorrichtung in vergrößerter Seitenansicht;
- Figur 2:: die Betätigungsvorrichtung in ebenfalls vergrößerter Draufsicht;
- Figur 3:: die Betätigungsvorrichtung im teilweise gebrochenem Längsschnitt gemäß Ansicht III-III aus Fig. 2 in demgegenüber vergrößertem Maßstab;
- Figur 4:: die Betätigungsvorrichtung in gegenüber Fig. 2 vergrößertem Maßstab bei abgenommenem Drehgriff.

### Bester Weg zur Ausführung der Erfindung

Auf einem in Fig. 1 und Fig. 3 angedeuteten Drehschalter 2, beispielsweise ein Nockenschalter, ist die Betätigungsvorrichtung 4 montiert. Die Betätigungsvorrichtung 4 enthält eine am Drehschaltergehäuse 6 befestigte Grundplatte 8, auf der ein Drehgriff 10 gelagert ist. Auf der Grundplatte 8 können Symbole für die Schaltstellungen des Drehschalters 2 aufgebracht sein. Der Drehgriff 10 besteht aus einem knebelartigen Griffteil 12 und einem zylinderförmigen Führungsteil 14, mit dem der Drehgriff 10 um einen kreisringförmigen Führungskragen 16 der Grundplatte 8 greift. Der Drehgriff 10 ist mittels Klemmmitteln auf der Schaltwelle 18 des Drehschalters 2 festgeklemmt. Die Klemmmittel bestehen aus einer Klemmbuchse 20, einer Klemmschraube 22 und einer Klemmutter 24. Die Klemmschraube 22 reicht mit ihrem Schaft durch jeweils eine Durchgangsbohrung 26, 28 des Drehgriffes 10 bzw. der Klemmbuchse 20 und greift in die sich gegen das Innere der Klemmbuchse 20 abstützende Klemmutter 24. Die Klemmschraube 22 stellt das Betätigungselement für die Klemmittel dar. Ihr Schraubenkopf 23 ist in einer stirnseitigen Betätigungsbohrung 30 im Griffteil 12 gelagert und über diese für einen Schraubendreher zugängig, um den Drehgriff 10 auf der Schaltwelle 18 zu befestigen oder von dieser zu lösen.

Im Griffteil 12 ist eine durchgehende Abschließöffnung 32 zum Einhängen von Bügelschlössern vorgesehen. Innerhalb des Griffteils 12 ist ein im wesentlichen L-förmiger Sperrschieber 34 gelagert, der senkrecht zur Schaltwellenachse 36 verschieblich ist. Zwischen den parallel zur Schaltwellenachse 36 angeordneten, ersten Schenkel 38 des Sperrschiebers 34 und einer Innenfläche des Drehgriffes 10 stützt sich eine auf Druck beanspruchte, schraubenförmige Sperrschieberfeder 42 ab, die senkrecht zur Schaltwellenachse 36 angeordnet ist. Der senkrecht zur Schaltwellenachse 36 verlaufende, zweite Schenkel 40 des Sperrschiebers 34 ist mit einem durch eine stirnseitige Schlitzöffnung 44 im Griffteil 12 herausreichenden Betätigungsfortsatz 46 ausgestattet, mit dem der Sperrschieber 34 entgegen der Kraftwirkung der Sperrschieberfeder 42 in Richtung Schaltwellenachse 36 manuell beaufschlagbar ist. Im Drehgriff 10 ist weiterhin ein Sperrbolzen 48 parallelverschieblich zur Schaltwellenachse 36 gelagert. Um den Sperrbolzen 48 ist eine schraubenförmige Sperrbolzenfeder 50 angeordnet, die sich unter Druck zwischen einer Innenfläche des Drehgriffes 10 und dem vom Drehschalter 2 abgelegenen, verdickten Kopfende 52 abstützt. Unter der Einwirkung der Sperrbolzenfeder 50 legt sich das Kopfende 52 des Sperrbolzens 48 gegen den zweiten Schenkel 40 des Sperrschiebers 34. Der zweite Schenkel 40 weist eine Ablaufschräge 54 auf, die in Richtung des ersten Schenkels 38 in eine senkrecht zur Schaltwellenachse 36 verlaufende Stützebene 56 übergeht.

Über die Schaltwelle 18 ist eine Sperrscheibe 58 geschoben und in einer durch den Führungskragen 16 begrenzten kreisbogenförmigen Vertiefung 60 der Grundplatte 8 gelagert. Die kreisförmige Sperrscheibe 58 weist mehrere radial vom Umfang abstehende Arretieranformungen 62 auf, die von entsprechenden Arretierausnehmungen 64 in der Vertiefung 60 aufgenommen werden, wodurch die Sperrscheibe 58 verdrehsicher gehalten wird. In der Sperrscheibe 58 sind weiterhin um den Umfang verteilt Paare von Durchbrüchen 66 und 68 vorgesehen, wobei jedes Paar durch einen wegbrechbaren Zwischensteg 70 getrennt ist. Durch Wegbrechen beispielsweise zweier Zwischenstege sind zwei Aussparungen 72 und 74 entstanden, in die bei entsprechender Schaltstellung der Sperrbolzen 48 mit seinem Bolzenende 76 eingreifen kann. Die Aussparungen 72, 74 sind an diesen Stellen vorzusehen, die den abschließbaren Schaltstellungen des Drehschalters 2 entsprechen.

Die Betätigungsvorrichtung 4 funktioniert folgendermaßen: Im Ruhezustand des Sperrschiebers 34 wird unter der Einwirkung der Sperrschieberfeder 42 die Abschließöffnung 32 durch den ersten Schenkel 38 des Sperrschiebers 34 versperrt, so daß sich kein Bügelschloß einhängen läßt. Dieser Schaltzustand ist in Fig. 3 mit durchgezogenen Linien dargestellt. Da durch die Einwirkung der Sperrbolzenfeder 50 der Sperrbolzen 48 außer Wirkung von der Sperrscheibe 58 ist, kann durch Betätigung des Drehgriffes 10 der Drehschalter 2 in andere Schaltstellungen gebracht werden. Gelangt dabei der Drehschalter 2 in eine seiner abschließbaren Stellungen, so gerät beispielsweise das Bolzenende 76 über die Aussparung 74. Wenn der Sperrschieber 34 mittels des Betätigungsfortsatzes 46 entgegen der Kraftwirkung der Sperrschieberfeder 42 zur Schaltwellenachse 36 hin verlagert wird, dann wird der Sperrbolzen 48 durch das Zusammenwirken seines Kopfendes 52 mit der Ablaufschräge 54 des Sperrschiebers 34 entgegen der Kraftwirkung der Sperrbolzenfeder 50 mit seinem Bolzenende 76 in die Aussparung 74 getrieben. Dieser Zustand ist in Fig. 3 mit unterbrochenen Linien dargestellt, wobei das Kopfende 52 des Sperrbolzens 48 an der Stützebene 56 des Sperrschiebers 34 ruht. In dieser Abschließstellung hat der erste Schenkel 38 des Sperrschiebers 34 die Abschließöffnung 32 freigegeben, so daß Bügelschlösser in diese eingehängt werden können. Infolge der dermaßen verschlossenen Abschließöffnung 32 sind der Sperrschieber 34 und der Sperrbolzen 48 daran gehindert in ihre Ruhestellung zurückzugelangen. Dadurch verbleibt das Bolzenende 76 in der Aussparung 74 der drehfest gelagerten Sperrscheibe 58. Damit befindet sich die Betätigungsvorrichtung 4 in einem Zustand, der solange keine Veränderung des Schaltstellung des Drehschalters 2 zuläßt, bis die Bügelschlösser wieder gelöst sind.

Der zweite Schenkel 40 des Sperrschiebers 34 endet in einer Versperrfläche 78, die im abgeschlossenen Zustand der Betätigungsvorrichtung 4 in die Betätigungsbohrung 30 reicht, so daß der Zugang zu der Klemmschraube 22 versperrt ist. Damit wird sicher verhindert, daß im abgeschlossenen Zustand der Betätigungsvorrichtung 4 der Drehgriff 10 von der Schaltwelle 18 gelöst werden kann, um in verbotener Weise die Verhinderung der Schalterbetätigung zu umgehen. Das Führungsteil 14 des Drehgriffes 10 und der Führungskragen 16 der Grundplatte 8 verhindern das Eindringen von Teilen bzw. Gegenständen in die Betätigungsvorrichtung 4, insbesondere von Gegenständen zum Versuch unzulässiger Manipulationen an der abgeschlossenen Betätigungsvorrichtung 4.

## Patentansprüche

1. Abschließbare Betätigungsvorrichtung für einen Drehschalter mit
- einem mittels Klemmitteln (20, 22, 24) auf der Schaltwelle (18) des Drehschalters (2) drehfest befestigten Drehgriff (10),
- mindestens einer Abschließöffnung (32) für einzuhängende Bügelschlösser,
- einem senkrecht zur Schaltwellenachse (36) im Drehgriff (10) verschieblich gelagerten, von außen betätigbaren Sperrschieber (34) zur Sperrung bzw. Freigabe der Abschließöffnung (32),
- einem mit dem Sperrschieber (34) wirkverbundenen und parallel zur Schaltwellenachse (36) verschieblich im Drehgriff (10) gelagerten Sperrbolzen (48) und
- mindestens einer einer Sperrstellung der Betätigungsvorrichtung (4) entsprechenden drehfest angeordneten Aussparung (72; 74) für den sperrenden Eingriff des betätigten Sperrbolzens (48),
**dadurch gekennzeichnet,**
- daß die Abschließöffnung (32) am Drehgriff (10) vorgesehen ist,
- daß der Sperrbolzen entgegen einer Federkraft durch den Sperrschieber (34) in Richtung Aussparung (72; 74) beaufschlagt ist,
- daß über die Schaltwelle (18) eine Grundplatte (8) geschoben ist, die am Drehschaltergehäuse (6) oder an einer Frontplatte befestigt ist und vor der der Drehgriff (10) sitzt und
- daß die Aussparungen (72; 74) einer über die Schaltwelle (18) geschobenen, in der Grundplatte (8) drehfest angeordneten Sperrscheibe (58) zugeordnet sind.

2. Abschließbare Betätigungsvorrichtung nach Anspruch 1, **gekennzeichnet durch** eine im wesentlichen L-förmige Ausbildung des Sperrschiebers (34), dessen erster Schenkel (38) die Abschließöffnung (32) sperrt bzw. freigibt und gegen dessen zweiten Schenkel (40) sich der Sperrbolzen (48) legt.

3. Abschließbare Betätigungsvorrichtung nach Anspruch 1 oder 2, **gekennzeichnet durch** eine Ablaufschräge (54) des Sperrschiebers (34) zur beaufschlagenden Wirkverbindung mit dem von der Sperrscheibe (58) abgewandten Kopfende (52) des Sperrbolzens (48).

4. Abschließbare Betätigungsvorrichtung nach Anspruch 3, **gekennzeichnet durch** eine um den Sperrbolzen (48) gelagerte sowie sich zwischen dessen Kopfende (52) und dem Inneren des Drehgriffes (10) abstützende schraubenförmige Sperrbolzenfeder (50).

5. Abschließbare Betätigungsvorrichtung nach einem der vorstehenden Ansprüche, **dadurch gekennzeichnet**, daß der Sperrschieber (34) in seine Abschließstellung entgegen einer weiteren Federkraft zu verschieben ist.

6. Abschließbare Betätigungsvorrichtung nach Anspruch 5 **gekennzeichnet durch** eine sich im Inneren des Drehgriffes (10) zwischen diesem sowie dem Sperrschieber (34) abstützende schraubenförmige Sperrschieberfeder (42).

7. Abschließbare Betätigungsvorrichtung nach einem der vorstehenden Ansprüche, **gekennzeichnet durch** mindestens eine Arretieranformung (62) der Sperrscheibe (58) und mindestens eine Arretierausnehmung (64) der Grundplatte (8) zur Aufnahme der Arretieranformung (62).

8. Abschließbare Betätigungsvorrichtung nach Anspruch 7, **dadurch gekennzeichnet**, daß die Arretieranformung (62) radial vom kreisförmigen Umfang der Sperrscheibe (58), die in einer kreisförmigen Vertiefung (60) der Grundplatte (8) angeordnet ist, absteht.

9. Abschließbare Betätigungsvorrichtung nach einem der vorstehenden Ansprüche, **gekennzeichnet durch** eine Betätigungsbohrung (30) im Drehgriff (10) für ein Betätigungselement (22) der Klemmittel (20, 22, 24) in Verlängerung der Schaltwelle (18) und eine Versperrfläche (78) des Sperrschiebers (34), die in Abschließstellung des Sperrschiebers (34) in die Betätigungsbohrung (30) reicht.

10. Abschließbare Betätigungsvorrichtung nach einem der vorstehenden Ansprüche, **dadurch gekennzeichnet**, daß ein Betätigungsfortsatz (46) des Sperrschiebers (34) durch eine radial zur Schaltwellenachse (36) angeordnete Schlitzöffnung (44) des Drehgriffes (10) reicht.

11. Abschließbare Betätigungsvorrichtung nach einem der vorstehenden Ansprüche, **dadurch gekennzeichnet**, daß der Drehgriff (10) mit einem Führungsteil (14) einen kreisringförmigen Führungskragen (16) der Grundplatte (8) übergreift.

## Claims

1. Lockable actuating device for a rotary switch with
- a turning handle (10) fixed in a torsion-resistant way by clamping means (20, 22, 24) to the switching shaft (18) of the rotary switch (2);
- at least one locking eyelet (32) for suspending padlocks;
- a stopper (34) which is supported in a slidable way vertically with regard to the switching shaft axis (36) in the turning handle (10), and which may be actuated from outside in order to block, or, correspondingly, release the locking eyelet (32);
- a locking pin (48) which is linked to and co-operates with the stopper (34), and which is supported in the turning handle (10) in a slidable way in parallel with regard to the switching shaft axis (36); and
- at least one blocking position of the recess (72; 74) for the blocking engagement of the actuated locking pin (48), and located in a torsion-resistant way corresponding to the actuating device (4);
**characterized**
- in that the locking eyelet (32) is provided on the turning handle (10);
- in that the locking pin is subjected against a spring force by means of the stopper (34) in the direction toward the recess (72; 74);
- in that a base plate (8), which is fixed at the rotary switch casing (6) or at a front plate, with the turning handle (10) being located before such base plate, is pushed over the switching shaft (18); and
- in that the recesses (72; 74) are assigned to a blocking disk (58) pushed over the switching shaft (18), and located in a torsion-resistant way in the base plate (8).

2. Lockable actuating device as claimed in claim 1, **characterized by** an essentially L-shaped design of the stopper (34), the first leg end (38) of which blocks, or, correspondingly, releases the locking eyelet (32), and against the second leg end (40) of which applies the locking pin (48).

3. Lockable actuating device as claimed in claim 1 or 2, **characterized by** a run-off inclination (54) of the stopper (34) for the subjecting co-operation with the head end (52) of the locking pin (48) turned away from the blocking disk (58).

4. Lockable actuating device as claimed in claim 3, **characterized by** a helicoidal locking pin spring (50) supported in a position surrounding the locking pin (48), and applying between the latter's head end (52) and the inside of the turning handle (10).

5. Lockable actuating device as claimed in any foregoing claim, **characterized in that** the stopper (34) may be displaced into its locking position against an additional spring force.

6. Lockable actuating device as claimed in claim 5 **characterized by** a helicoidal stopper spring (42) applying inside the turning handle (10) between this latter and the stopper (34).

7. Lockable actuating device as claimed in any foregoing claim, **characterized by** at least one catch projection (62) of the blocking disk (58), and at least one catch recess (64) in the base plate (8) for receiving the catch projection (62).

8. Lockable actuating device as claimed in claim 7, **characterized in that** the catch projection (62) projects radially from the circular circumference of the blocking disk (58) which is located in a circular deepening (60) in the base plate (8).

9. Lockable actuating device as claimed in any foregoing claim, **characterized by** an actuating borehole (30) in the turning handle (10) for an actuator (22) of the clamping means (20, 22, 24) in prolongation of the switching shaft (18), and a locking surface (78) of the stopper (34) which extends into the actuating borehole (30) in the locking position of the stopper (34).

10. Lockable actuating device as claimed in any foregoing claim, **characterized in that** an actuating extension (46) of the stopper (34) extends through a slot-shaped opening (44) arranged radially with regard to the switching-shaft axis (36), and belonging to the turning handle (10).

11. Lockable actuating device as claimed in any foregoing claim, **characterized in that** the turning handle (10) overlaps a circular and annular guiding collar (16) of the base plate (8) by means of a guiding part (14).

## Revendications

1. Commande verrouillable pour interrupteur rotatif, avec
- une manette tournante (10) fixée par moyens de serrage (20, 22, 24) résistants à la torsion sur l'arbre de commutation (18) de l'interrupteur rotatif (2),
- au moins une ouverture de verrouillage (32) pour l'accrochage de cadenas,
- une coulisse de blocage (34) logée de manière à pouvoir coulisser dans la manette tournante (10) perpendiculairement à l'axe d'arbre de commutation (36), pouvant être activée de l'extérieur pour le blocage ou le dégagement de l'ouverture de verrouillage (32),
- un axe de blocage (48) agissant conjointement à la coulisse de blocage (34) et logé de manière à pouvoir coulisser dans la manette tournante (10) parallèlement à l'axe d'arbre de commutation (36),
- ainsi qu'au moins un évidement (72 ; 74) résistant à la torsion pour l'engagement de blocage de l'axe de blocage (48) activé, correspondant à une position de blocage du mécanisme de commande (4),
**caractérisée en ce que**
- l'ouverture de verrouillage (32) est prévue sur la manette tournante (10),
- l'axe de blocage est percuté par la coulisse de blocage (34) en direction de l'évidement (72 ; 74), à l'opposé de la force d'un ressort,
- en ce qu'une plaque de base (8), fixée contre le boîtier (6) de l'interrupteur rotatif ou contre une plaque de façade et logée devant la manette tournante (10), est coulissée par l'arbre de commutation (18),
- et en ce que les évidements (72 ; 74) sont dépendants d'une rondelle de blocage (58), à logement résistant à la torsion dans la plaque de base (8), et coulissée par l'arbre de commutation (18).

2. Commande verrouillable selon revendication 1, **caractérisée** par une forme essentiellement en L de la coulisse de blocage (34), dont la première branche (38) bloque ou dégage l'ouverture de verrouillage (32), et contre la seconde branche (40) de laquelle repose l'axe de blocage (48).

3. Commande verrouillable selon revendication 1 ou 2, **caractérisée** par un biseau descendant (54) de la coulisse de blocage (34) pour une action de percussion conjointe avec l'extrémité de tête (52) de l'axe de blocage (48) opposée à la rondelle de blocage (58).

4. Commande verrouillable selon revendication 3, **caractérisée** par un ressort hélicoïdal d'axe de blocage (5) logé autour de l'axe de blocage (48) et s'étendant entre l'extrémité de tête (52) de ce dernier et l'intérieur de la manette tournante (10).

5. Commande verrouillable selon l'une des revendications précédentes, **caractérisée** en ce que la coulisse de blocage (34) est déplaçable vers sa position de verrouillage à l'opposé d'une autre force de ressort.

6. Commande verrouillable selon revendication 5, **caractérisée** par un ressort hélicoïdal de coulisse de blocage (42) s'étendant à l'intérieur de la manette tournante (10) entre celle-ci et la coulisse de blocage (34).

7. Commande verrouillable selon l'une des revendications précédentes, **caractérisée** par un moulage d'arrêt (62) au moins de la rondelle de blocage (58) et un évidement d'arrêt (64) au moins de la plaque de base (8), pour la réception du moulage d'arrêt (62).

8. Commande verrouillable selon revendication 7, **caractérisée en ce que** le moulage d'arrêt (62) dépasse radialement du contour circulaire de la rondelle de blocage (58), laquelle est disposée dans un enfoncement circulaire (60) de la plaque de base (8).

9. Commande verrouillable selon l'une des revendications précédentes, **caractérisée par** un perçage de commande (30) de la manette tournante (10) pour un élément de commande (22) des moyens de serrage (20, 22, 24), dans le prolongement de l'arbre de commutation (18), et par une surface de blocage (78) de la coulisse de blocage (34) s'engageant dans le perçage de commande (30) en position de verrouillage de la coulisse de blocage (34).

10. Commande verrouillable selon l'une des revendications précédentes, **caractérisée en ce qu'** un appendice de commande (46) de la coulisse de blocage (34) ressort par une fente (44) de la manette tournante (10) disposée radialement à l'axe d'arbre de commutation (36).

11. Commande verrouillable selon l'une des revendications précédentes, **caractérisée en ce que** la manette tournante (10) enserre par une pièce de guidage (14) une collerette annulaire de guidage (16) de la plaque de base (8).
